# EUROPÄISCHE PATENTSCHRIFT

(11) **EP 0 920 937 B1**
(45) Veröffentlichungstag und Bekanntmachung des Hinweises auf die Patenterteilung: **02.04.2003**
(21) Anmeldenummer: 98122282.1
(22) Anmeldetag: 24.11.1998
(51) Int. Cl.: B22D 11/04, B22D 11/05

(54) **Stranggiesskokille**
Continuous casting mould
Lingotière pour la coulée continue

(30) Priorität: 05.12.1997 DE 19753959
(43) Veröffentlichungstag der Anmeldung: 09.06.1999
(73) Patentinhaber: SMS Demag AG, 40237 Düsseldorf (DE)
(72) Erfinder: Lamberti, Thomas Dipl.-Ing., 40237 Düsseldorf (DE); Schwellenbach, Joachim, 40215 Düsseldorf (DE)
(74) Vertreter: Valentin, Ekkehard, Dipl.-Ing.

(56) Entgegenhaltungen:
- EP-A- 0 241 825
- EP-B- 0 276 418
- EP-B- 0 417 504
- DE-A- 4 023 672

## Beschreibung

Die Erfindung betrifft eine Kokille mit zwei gegenüberliegend angeordneten, als Stützrahmen ausgebildeten und mit überwiegend aus Kupfer bestehenden Platten versehenen, kühlbaren Breitseitenwänden, zwischen welchen zwecks Formatbreiteneinstellung relativ zueinander verschiebbare, kühlbare Schmalseitenwände einspannbar gehalten sind, wobei für deren Einspannung zwischen den Breitseitenwänden Kraftmittel vorgesehen sind, deren Spannweg und/oder Spannkraft einstellbar ist, und die Kokille mit ihren die Kupferplatten tragenden Breitseitenwänden und Schmalseitenwänden innerhalb eines zur Aufnahme der auf die Kokillenwände einwirkenden Kräfte vorgesehenen formstabilen Außenrahmens unter Ausbildung eines in sich geschlossenen Kräftesystems angeordnet ist, wobei als Kraftmittel an jeder Breitseite des Außenrahmens mehrere, vorzugsweise vier die Breitseitenwände abstützbar angeordnete Hydraulikzylinder befestigt sind.

Eine vierteilige Kokille ist bspw. in der EP 0 417 504 B1 beschrieben. Bei der bekannten Bauart bilden die Breitseitenwände mit einem Stützrahmen eine Einheit, wobei die Stützrahmen mit ihren Breitseitenwänden durch Spannelemente verbunden und sowohl zueinander als auch voneinander verstellbar sind (Spreizkokille).

Dabei können die mechanischem Spannelemente Zugstangen sein, welche beide Stützrahmen mit ihren Breitseitenwänden verbinden. Zu diesem Zweck stehen die federelastischen Zugstangen mit Kraftmitteln in Wirkverbindung.

Das Dokument DE 40 23 672 A1 betrifft eine flüssigkeitsgekühlte Kokille für das Stranggießen von Metallen, insbesondere Stahl, mit einer formgebenden Wandung aus metallischem Werkstoff, die an einer Stützplatte befestigt ist und mit Anschlüssen für eine Flüssigkeit zum Kühlen der Wandung versehen ist. Um bei flüssigkeitgekühlten, oszillierbar gelagerten Kokillen deren Aufhängung unter Einbeziehung der Oszillationseinrichtung in der zu bewegenden Masse zu verringern, und um höhere Schwingungszahlen bei möglichst geringen Kraftbedarf einstellen zu können, sind an der Stützplatte an der der Wandung abgekehrten Seite Federelemente, die gleichsinnig mit der Gießrichtung eine wesentlich geringere Steifigkeit gegenüber den beiden Querrichtungen aufweisen, in gleichmäßiger Verteilung einseitig befestigt. Die Federelemente erstrecken sich in einer Richtung quer zur Gießrichtung. Die gegenüberliegenden Enden der Federelemente sind an einer Tragplatte befestigt, die Tragplatte ist mit einem ortsfesten Grundrahmen verbunden und an der Stützplatte greift eine Oszillationseinrichtung an.

Mit der EP 0 276 418 B1 ist eine Stranggießkokille mit zwei gegenüberliegend angeordneten, kühlbaren Breitseitenwänden und zwischen diesen mit Bewegungsspiel verstellbar angeordneten Schmalseitenwänden bekannt geworden. Eine einteilige Schmalseitenwand ist an einer zwischen den Breitseitenwänden geklemmten und zur Formatbreiteneinstellung verschiebbaren Distanzplatte schwenkbar angeordnet. Die Schmalseitenwand ist an der Eingießseite an der Distanzplatte angelenkt und unterhalb der Anlenkung federnd gegen den Strang anstellbar. Unterhalb der Anlenkung ist zwischen Distanzplatte und Schmalseitenwand ein Federelement angeordnet, und ein oder zwei Verstellelemente sind mit der Distanzplatte verbunden. Ein oberes Verstellelement ist mit der Distanzplatte verbunden und ein unteres, durch eine Öffnung der Distanzplatte hindurch geführtes Verstellelement wirkt über ein Federelement auf die Schmalseitenwand ein.

Ausgehend vom vorgenannten Stand der Technik liegt der Erfindung die Aufgabe zugrunde, eine Spreizkokille der im Oberbegriff von Anspruch 1 genannten Art mit einer derartigen Ausgestaltung zu versehen, dass an dieser bedarfsweise eine elektromagnetische Bremse oder Rührer installiert und diese von außen durch den Rahmen zwischen die Breitseitenwände eingefahren werden können.

Die Lösung der Aufgabe gelingt mit der Erfindung bei einer Kokille der im Oberbegriff von Anspruch 1 genannten Art dadurch, dass die Breitseiten des Außenrahmens mit durch endständige Querträgerelemente im Abstand verbundenen Längsträgern als offener Rechteckrahmen ausgebildet sind, und dass die Hydraulikzylinder an den Querträgerelementen angeordnet sind.

Die vorgeschriebene Ausgestaltung der Kokille mit einem als offenen Rechteckrahmen ausgebildeten Außenrahmen eröffnet die überraschend unkomplizierte Möglichkeit einer Bauart einer Spreizkokille, insbesondere einer bereits vorhandenen derartigen Kokille, wahlweise zusätzliche Aggregate wie bspw. eine elektromagnetische Bremse oder einen elektromagnetischen Rührer anzugliedern, die je nach Art der zu verarbeitenden Metallqualität und Betriebszustand erforderlich werden, und mit der erfindungsgemäßen Ausgestaltung des Außenrahmens ohne zeitaufwendigen bzw. kostenträchtigen Umbau des Außenrahmens auf- bzw. wieder abgebaut werden können. Dadurch wird die Kokille universeller betreibbar und für einen rationelleren Betrieb geeigneter.

Weitere Ausgestaltungen der Erfindung sind entsprechend den Merkmalen von Unteransprüchen vorgesehen.

Einzelheiten, Merkmale und Vorteil der Erfindung ergeben sich aus der nachstehenden Erläuterung eines in der Zeichnung schematisch dargestellten Ausführungsbeispieles.

Die in der einzigen Figur perspektivisch mit einem Blick von oben dargestellten Spreizkokille 10 weist zwei als Stützrahmen ausgebildete und mit Kupferplatten 12, 13 armierte Breitseitenwände 2, 3 auf, zwischen welchen zwecks Formatbreiteneinstellung relativ zueinander verschiebbare Schmalseitenwände 4 einspannbar gehalten sind. Für deren Einspannung sind zwischen den Breitseitenwänden 2, 3 Kraftmittel vorgesehen, deren Spannweg oder Spannkraft einstellbar ist. Die Breitseitenwände und die Schmalseitenwände sind in an sich bekannter Weise gekühlt.

Üblicherweise ist die Spreizkokille 10 auch mit ihren die Kupferplatten 12, 13 tragenden Breitseitenwänden 2, 3 innerhalb eines zur Aufnahme der auf die Kokillenwände 2, 3, 4 einwirkenden Kräfte ausgebildeten formstabilen Außenrahmens 1 unter Ausbildung eines in sich geschlossenen Kräftesystems angeordnet.

Als Kraftmittel sind an jeder Breitseite 7 des Außenrahmens 1 vier die Breitseitenwände 2, 3, der Kokille 10 abstützbar angeordnete Hydraulikzylinder 5 befestigt

Die Breitseiten 7 des Außenrahmens 1 sind nach der Lehre der Erfindung mit durch endständige Querträgerelemente 8 im Abstand parallel verbundenen Längsträgem 9 als Rechteckrahmen ausgebildet, wobei die Hydraulikzylinder 5 an den Querträgerelementen 8 angeordnet sind.

Weiterhin sind die Breitseiten 7 des Außenrahmens 1 durch quer dazu angeordnete Brückenelemente 11 miteinander zum in sich geschlossenen Außenrahmen 1 verbunden. Dabei sind die Einrichtungen 6 zur Verstellung der Kokillen-Schmalseitenwände 4 in den Brückenelementen 11 untergebracht, und zwar so, dass sie sich mit den Schmalseitenwände 4 in einer Linie befinden.

Infolge der erfindungsgemäßen Konstruktion des Außenrahmens 1, der die Kokille 10 allseitig umschließt, bleiben alle Kräfte, thermisch bedingte Kräfte oder Verstellkräfte, die innerhalb der Kokille auftreten, innerhalb des geschlossenen Kräftesystems des Außenrahmens 1; sie verursachen keine Reaktionskräfte nach außen. Dabei ist der Außenrahmen 1 so gestaltet, dass die Breitseitenwände 2, 3, die die Kupferplatten 12, 13 tragen, mittenzentriert sind, was dazu führt, dass bei thermischem Wachstum der Breitseitenwände 2, 3 und der Kupferplatten 12, 13 alle genannten Elemente sich relativ zum Außenrahmen symmetrisch ausdehnen, wobei die Kräfte, die von den Breitseitenwänden 2,3 bzw. den Schmalseitenwänden 4 der Kokille 10 auf den Außenrahmen 1 übertragen werden, auf ein Minimum reduziert sind.

Darüber hinaus läßt es die erfindungsgemäße Ausgestaltung des Außenrahmens 1 und seiner Breitseiten 7 in Form eines Rechteckrahmens zu, dass wahlweise mit großem Vorteil eine elektromagnetische Bremse oder ein elektromagnetischer Rührer installiert und diese dabei von außen durch den Rahmen 1 zwischen die Breitseitenwände 2, 3 eingefahren werden können.

Dabei ist es möglich, die Einrichtungen zur Verstellung der Schmalseitenwände an den Brückenelementen 11 des Außenrahmens 1 unterzubringen, und zwar so, dass sich diese mit den Schmalseitenwänden 4 in einer Flucht befinden, um das im System auftretende Spiel zu minimieren.

### Bezugszeichenliste

- 1: Außenrahmen
- 2: Breitseitenwand
- 3: Breitseitenwand
- 4: Schmalseite
- 5: Hydraulikzylinder
- 6: Einrichtung zur Schmalseitenverstellung
- 7: Breitseite (1)
- 8: Querträgerelemente
- 9: Längsträger
- 10: Kokille
- 11: Brückenelement

## Patentansprüche

1. Kokille mit zwei gegenüberliegend angeordneten, als Stützrahmen ausgebildeten und mit überwiegend aus Kupfer bestehenden Platten (12, 13) versehenen, kühlbaren Breitseitenwänden, (2, 3) zwischen welchen zwecks Formatbreiteneinstellung relativ zueinander verschiebbare, kühlbare Schmalseitenwände (4) einspannbar gehalten sind, wobei für deren Einspannung zwischen den Breitseitenwänden (2, 3) Kraftmittel vorgesehen sind, deren Spannweg und/oder Spannkraft einstellbar ist, und die Kokille (10) mit ihren die Kupferplatten (12, 13) tragenden Breitseitenwänden (2, 3) und Schmalseitenwänden (4) innerhalb eines zur Aufnahme der auf die Kokillenwände (2-4) einwirkenden Kräfte vorgesehenen formstabilen Außenrahmens (1) unter Ausbildung eines in sich geschlossenen Kräftesystems angeordnet ist, wobei als Kraftmittel an jeder Breitseite (7) des Außenrahmens (1) mehrere, vorzugsweise vier die Breitseitenwände (2, 3) abstützbar angeordnete Hydraulikzylinder (5) befestigt sind,
**dadurch gekennzeichnet,**
**dass** die Breitseiten (7) des Außenrahmens (1) mit durch endständige Querträgerelemente (8) im Abstand parallel verbundenen Längsträgern (9) als offener Rechteckrahmen ausgebildet und
**dass** die Hydraulikzylinder (5) an den Querträgerelementen (8) angeordnet sind.

2. Kokille nach Anspruch 1,
**dadurch gekennzeichnet,**
**dass** die Breitseiten (7) des Außenrahmens (1) durch quer dazu angeordnete Brückenelemente (11) miteinander zum in sich geschlossenen Außenrahmen verbunden sind.

3. Kokille nach einem der Ansprüche 1 oder 2,
**dadurch gekennzeichnet,**
**dass** die Einrichtung (6) zum Verstellen der Kokillen-Schmalseitenwände (4) in den Brückenelementen (11) in der Weise untergebracht sind, dass sie sich mit den Schmalseitenwänden in einer Linie befinden.

4. Kokille nach Anspruch 3,
**dadurch gekennzeichnet,**
**dass** die die Kupferplatten (12, 13) tragenden Breitseitenwände (2, 3) innerhalb des Außenrahmens (1) angeordnet und relativ zu diesem mittenzentriert sind.

## Claims

1. Chill mould with two coolable wide side walls (2, 3), which are arranged opposite one another, constructed as support frames and provided with plates (12, 13) predominantly consisting of copper and between which coolable narrow side walls (4) displaceable relative to one another for the purpose of format width setting are mounted to be able to be clamped in place, wherein force means, the clamping travel and/or clamping force of which is settable, are provided for the clamping of the narrow side walls in place between the wide side walls (2, 3), and the chill mould (10) is arranged by its wide side walls (2, 3), which carry the copper plates (12, 13), and narrow side walls (4) within an outer frame (1), which is stable in shape and provided for acceptance of the forces acting on the chill mould walls (2-4), while forming a force system closed in itself, wherein several, preferably four, hydraulic cylinders (5) arranged to support the wide side walls (2, 3) are fastened as force means at each wide side (7) of the outer frame (1), **characterised in that** the wide sides (7) of the outer frame (1) are constructed as an open rectangular frame by longitudinal members (9) connected at a spacing and parallelly by transverse support elements (8) at the ends and that the hydraulic cylinders (5) are arranged at the transverse support elements (8).

2. Chill mould according to claim 1, **characterised in that** the wide sides (7) of the outer frame (1) are connected together into an outer frame, which is closed in itself, by bridge elements (11) arranged transversely to those wide sides.

3. Chill mould according to one of claims 1 and 2, **characterised in that** the devices (6) for adjusting the chill mould narrow side walls (4) are accommodated in the bridge elements (11) in such a manner that they are disposed in a line with the narrow side walls.

4. Chill mould according to claim 3, **characterised in that** the wide side walls (2, 3) carrying the copper plates (12, 13) are arranged within the outer frame (1) and centrally centred relative thereto.

## Revendications

1. Lingotière comprenant deux parois latérales larges (2, 3) disposées l'une en face de l'autre, exécutées en forme de cadre support et pourvues de plaques (12, 13) essentiellement constituées de cuivre, pouvant être refroidies, entre lesquelles sont maintenues, en étant serrées, des parois latérales étroites (4) pouvant être déplacées l'une par rapport à l'autre pour le réglage de la largeur du format, pouvant être refroidies, des dispositifs de force étant prévus pour leur serrage entre les parois latérales larges (2, 3), dont la voie de serrage et/ou la force de serrage est réglable et la lingotière (10) étant disposée avec ses parois latérales larges (2, 3) portant les plaques en cuivre (12, 13) et les parois latérales étroites (4) dans un cadre extérieur (1) de forme stable, prévu pour recevoir les forces agissant sur les parois de la lingotière (2-4) en formant un système de forces fermé en soi, plusieurs vérins hydrauliques (5), de préférence quatre vérins hydrauliques disposés en s'appuyant contre les parois latérales larges (2, 3), étant fixés comme dispositif de force sur chaque côté large (7) du cadre extérieur (1), **caractérisée en ce que** les côtés larges (7) du cadre extérieur (1) sont exécutés avec des supports longitudinaux (9) reliés à une certaine distance parallèlement par des éléments support transversaux (8) en position d'extrémité en formant cadre rectangulaire ouvert et **en ce que** les vérins hydrauliques (5) sont disposés sur les éléments support transversaux (8).

2. Lingotière selon la revendication 1, **caractérisée en ce que** les côtés larges (7) du cadre extérieur (1) sont reliés l'un à l'autre via des éléments de pont (11) disposés transversalement par rapport à ceux-ci en cadre extérieur fermé en soi.

3. Lingotière selon l'une quelconque des revendications 1 ou 2, **caractérisée en ce que** le dispositif (6) pour le réglage des parois latérales étroites (4) de la lingotière est logé dans les éléments de pont (11) de telle manière qu'il est aligné avec les parois latérales étroites.

4. Lingotière selon la revendication 3, **caractérisée en ce que** les parois latérales larges (2, 3) portant les plaques en cuivre (12, 13) sont disposées dans le cadre extérieur (1) et centrées,par rapport à celui-ci.
